# EUROPÄISCHE PATENTSCHRIFT

(11) **EP 1 453 466 B1**
(45) Veröffentlichungstag und Bekanntmachung des Hinweises auf die Patenterteilung: **17.08.2005**
(21) Anmeldenummer: 02794966.8
(22) Anmeldetag: 30.11.2002
(51) Int. Cl.: A61J 7/04, A61J 7/00, A61G 12/00

(54) **SPEICHER-VORRICHTUNG ZUR VERBRAUCHSABHÄNGIGEN AUFNAHME VON MEDIKAMENTEN**
STORAGE DEVICE FOR CONSUMPTION-DEPENDENT RECEPTION OF MEDICAMENTS
DISPOSITIF DE STOCKAGE PERMETTANT DE PRENDRE DES MEDICAMENTS EN FONCTION DE LA POSOLOGIE

(30) Priorität: 03.12.2001 DE 10159810
(43) Veröffentlichungstag der Anmeldung: 08.09.2004
(73) Patentinhaber: Büchner, Karl-Heinz, 09456 Annaberg-Buchcholz (DE); Fritzsch, Bertram, 09456 Annaberg-Buchholz (DE)
(72) Erfinder: BÜCHNER, Karl-Heinz, 09456 Annaberg-Buchholz (DE); FRITZSCH, Bertram, 09456 Annaberg-Buchholz (DE); BERGHÄUSER, Karin, 09456 Annaberg-Buchholz (DE); SCHUSTER, Andreas, 09456 Annaberg-Buchholz (DE); SCHUSTER, Tobias, 01277 Dresden (DE)
(74) Vertreter: Heyner, Klaus, Dr.-Ing.
(86) Internationale Anmeldenummer: PCT/DE2002/004415
(87) Internationale Veröffentlichungsnummer: WO 2003/047496

## Beschreibung

Die Erfindung betrifft eine Speicher-Vorrichtung, die geeignet ist, Medikamente insbesondere feste Arzneiformen - angepasst an den medizinisch verordneten individuellen Einnahmerhythmus des jeweiligen Patienten - so vorzusortieren und bereitzuhalten, dass die Verabreichung in der richtigen Dosis zu den vorgegebenen Zeiten problemlos erfolgen kann.

Derartige Speicher-Vorrichtungen werden zur Lagerung von Medikamenten und zur Erleichterung der Verteilung von Medikamenten, insbesondere in der Alten- und Behindertenpflege benötigt. Bekannt sind Medikamentenschränke mit diversen Unterteilungen, um so für die einzelnen behinderten oder alten Personen rechtzeitig die Medikamente zur Hand zu haben. Hier werden u.a. in Einsätzen abgelegte sogenannte Blister-Verpackungen verwendet, die angeben, zu welchem Wochentag und wann das entsprechende Medikament zu nehmen ist.
Da bei älteren Personen die Anzahl der verabreichten Medikamente relativ hoch ist, sind an die Pflegeperson, die die Medikamente verteilen muss, erhöhte Anforderungen zu stellen.

In der DE 296 10 951 U1 ist ein Sortierbehälter für Kleinteile, insbesondere für Medikamente in Tabletten- oder Kapselform, offenbart, der einen schachtelförmigen Aufnahmekörper aufweist und bis zu sieben aneinander gereihte Einzelbehältnisse aufnehmen kann. Der schachtelförmige Aufnahmekörper besitzt eine Aussparung in der vorderen Mittelzone des Bodens sowie einen vertikalen, schlitzförmigen Durchbruch in der Vorderwand als Entnahmemöglichkeit des vordersten Einzelbehälters. Jeder Einzelbehälter weist eine quaderförmige Apertur auf, wobei der durchsichtige Schiebedeckel in den innengeführten Nuten an den oberen Kanten der Längsseiten geführt werden.

Ein weiterer Behälter zur Bevorratung von Gegenständen, insbesondere für Medikamente, Kosmetikartikel oder Schmuck, wird in der DE 198 56 491 C2 beschrieben. Hauptmerkmal dieser Erfindung ist ein als rolladenartiger Deckel ausgebildetes Schieberteil, das mittels einer Ausgleichskupplung in Wirkverbindung mit dem Bevorratungselement steht. Die Führung des biegsamen Schieberteils wird über die parallel angeordneten innengeführten Nuten der Seitenwände realisiert. Das Bevorratungselement weist hintereinander angeordnete Kammerbereiche auf, die mittels festen Trennstegen voneinander abgeteilt sind.

Aus WO 99/02118 ist ein quaderförmiger, modular aufgebauter Behälter, insbesondere für Medikamente, bekannt, dessen klappbarer Deckel und dessen klappbares Bodenteil jeweils einseitig an der hinteren Stirnseite des Behälters befestigt sind. Die mit eckiger Raumform angeordneten sieben Kammerbereiche des Behälters sind durch feste Trennstege voneinander abgeteilt. Ferner lassen sich mehrere als Tagesdosierer ausgebildete Behälter über die an den Längsseiten ausgebildete Nut und Feder miteinander verbinden, um die Aufnahmekapazität des Behälters zu erhöhen.

Gegenstand der US 5,558,229 ist ein als Wochendosierer ausgebildeter stehender. Behälter, der vertikal übereinander angeordnete Tagesdosierer aufnimmt, wobei die Vorderwand und die sich bis etwa zur Hälfte der Tiefe der Tagesbehälters erstreckenden Seitenwände geöffnet sind. Eine Entnahme der in bis zu vier Kammern geteilten einzelnen Tagesdosierer aus dem Wochendosierer erfolgt hier von vorn. Die einzelnen Kammern der Tagesdosierer sind jeweils getrennt über einen Klarsichtdeckel zu öffnen. Die Arretierung und Führung der einzelnen Tagesdosierer innerhalb des Wochendosierers erfolgt durch die an den Innenseiten des Behälters angeordneten Anschläge.

Aus der Druckschrift GB 2 122 578 A gegenüßer welcher Anspruch 1 abgegrenzt ist, ist eine Vorrichtung zur Tablettenentnahme mit folgendem Aufbau bekannt:
mehrere schmale bzw. kleine Container, die die verordneten Medikamente enthalten, sind in einem diese kleinen Container umhausenden Behälter so angeordnet, dass über eine geeignete Öffnung jeweils nur ein Container entnommen werden kann. Zu diesem Zweck sind die Container in den Behälter in der gewünschten Reihenfolge eingestapelt und nach Entnahme des untersten Behälters - durch die im vertikal gestellten Behälter in der unteren Seitenwand befindliche Öffnung - rutscht, angetrieben durch die Schwerkraft, der nächste Behälter nach.
Diese Entnahme der Einzelbehälter wird in einer bevorzugten Ausführungsvariante über ein Federelement mit angeschlossenem und damit beweglichen Bodenteil realisiert. Durch die Federkraftwirkung wird nach der Entnahme eines Behälters der darauf folgende Einzelbehälter zum Aussparbereich bewegt.

Aufgabe der Erfindung ist es, eine neue Speicher-Vorrichtung zu entwickeln, deren Behältnisse so ausgeführt und angeordnet sind, dass eine einfache Einsichtnahme, Befüllung und Entnahme für eine Tageszeiten-, Tages-, und Wochenbereithaltung erfolgen kann.

Eine erfindungsgemäße Lösung dieser Aufgabe ist im Patentanspruch 1, angegeben. Weiterbildungen der Erfindung sind in den Unteransprüchen gekennzeichnet.

Nach der Konzeption der Erfindung besteht die neue Speicher-Vorrichtung aus einem Wochendosierer, der ein sich in der x-y-Ebene erstreckendes flaches Gehäuse sowie Eingriffsöffnungen an beiden Stirnseiten aufweist, wobei im Innenraum längs zu den Eingriffsöffnungen mehrere aus einem Bodenteil sowie einem Deckelteil aufgebaute Tagesdosierer in schräg gestellter Position aneinander liegend vorhanden sind und jeweils ein Tagesdosierer über eine Eingriffsöffnung entnehmbar ist.
Das Gehäuse des Wochendosierers - auch als Behältnis A bezeichnet - besitzt einen Boden und eine obere Wandung, die durch Seitenwände miteinander verbunden sind, wobei die obere Wandung auf den sich in y-Richtung erstreckenden Seitenwänden aufliegt und dabei zumindest partiell ineinander greifend abnehmbar oder nicht abnehmbar ausgeführt ist. Zwischen der vorderen schräg gestellten Stirnseitenebene und dem Anfang der oberen Wandung verbleibt ein Freiraum, über den der jeweils vorn liegende Tagesdosierer - auch als Behältnis B bezeichnet - zur leichteren Entnahme hintergriffen werden kann. Die etwa halbhohe Bordwand an der hinteren Stirnseite des Wochendosierers weist eine die halbschräge Position der Tagesdosierer gewährleistende Krümmung auf, die passfähig ist zur Krümmung eines jeweils anliegenden Bodenteils der Tagesdosierer.

Das Maß der Schrägstellung der Tagesdosierer entspricht der schräg gestellten Stirnseitenebene des Wochendosierers.
Die annähernd konforme Schrägstellung der beiden Stirnseitenebenen weist dabei von der vorderen Stirnseite weg.
Durch diese Schrägstellung ist der aktuelle Inhalt aller Behältnisse B in der eingestapelten Ablageposition im Behälter A durch den Nutzer ohne weiteres Zutun zu jeder Zeit überschaubar.

Die Behältnisse B sind die Tagesdosierer oder Tageszeitendosierer.
In jedem Wochendosierer (Behälter A) befinden sich 7 Tagesdosierer. Die beispielsweise mit Tabletten bestückten Tagesdosierer (Behältnisse B) können nach vorn, d.h. durch die vordere Stirnseite des Wochendosierers herausgenommen und wieder hineingelegt sowie nach dem Verbrauch des Inhalts über die hintere Stirnseite magazinartig wieder in den Wochendosierer eingesteckt werden.

Zum leichteren Befüllen des Wochendosierers mit Tagesdosierern für jeweils einen Wochenrhythmus kann die auf den Seitenwänden des Behälters A aufliegende obere Wandung abnehmbar ausgeführt sein. Dabei greifen bei einer bevorzugten Ausführungsform die Seitenränder der oberen Wandung und die angrenzenden Längskanten der Seitenwände so ineinander, dass die obere Wandung nur durch ein nach innen drücken der Seitenwände und damit im leeren Zustand des Wochendosierers abgenommen werden kann.

Zwischen der vorderen Stirnseite bzw. Stirnseitenebene des Wochendosierers und dem Beginn der oberen Wandung ist ein Freiraum vorgesehen. Dieser Freiraum ermöglicht das von oben her erfolgende Hintergreifen des jeweils auf der Entnahmeseite ersten Tagesdosierers und damit seine leichtere Entnahme sowie das leichtere Wiedereinlegen des jeweils ersten Tagesdosierers.

Bei einer bevorzugten Ausführungsform ist der Freiraum am Anfang der oberen Wandung des Wochendosierers auf den Mittelbereich begrenzt und auf beiden sich dem Mittelbereich anschließenden Randseiten ist die obere Wandung jeweils in Form eines flexiblen Steges oder eines zungenartigen Federelements bis zur vorderen Stirnseite verlängert. Diese flexiblen Stege liegen von oben auf der oberen Längskante des jeweils ersten Tagesdosierers federnd auf und gewährleisten eine ausreichende Arretierung des zur Entnahme aus dem Magazin bereitstehenden vorderen Tagesdosierers.
Dabei können die flexiblen Stege zur Unterstützung der Arretierfunktion im vorderen Bereich eine Wulst aufweisen, deren Widerstand beim Herausnehmen oder Zurücklegen des Tagesdosierers überwunden werden muss.

An der hinteren Stirnseite des Wochendosierers ist eine etwa halbhohe Bordwand vorhanden, an der der jeweils hintere Tagesdosierer mit seinem Bodenteil anliegt.

Die Tagesdosierer sind in ihrer Geometrie so beschaffen, dass sie in ihrer Länge der Breite des Wochendosierers angepasst sind, so dass das "Aufmagazinieren" durch einstapeln der querliegenden Tagesdosierer in den Wochendosierer erfolgt.
Jeder Tagesdosierer besteht aus einem Bodenteil und einem vorzugsweise durchsichtigen Deckelteil; das vom Bodenteil abnehmbar oder am Bodenteil längsverschiebbar ausgeführt ist. Beim Zusammenfügen beider Teile greift das Deckelteil mit seinen Seitenlängsrändern über die Korpuswandung des Bodenteils.
Das Bodenteil des Tagesdosierers ist mit gekrümmter Wandung ausgeführt und im Bodenteil sind Trennstege zur Bildung von voneinander getrennten Ablageräumen eingebracht.
Mittels dieser quer zur Längsachse des Bodenteils eingebrachten Trennstege ist jeder Tagesdosierer in mindestens 5 Fächer unterteilt, so dass beispielsweise Tabletten für "morgens", "mittags", "abends", "nachts" und "Bedarf" eingelegt werden können. Eine entsprechende Beschriftung kann auf dem Deckelteil aufgebracht sein.

Ferner weist der Tagesdosierer an der Außenseite des Bodenbereichs verteilt angeordnete Noppen auf, die eine bessere Auflage des Tagesdosierers, vor allem auf glatten Abstellflächen, ermöglichen.

Der Hauptvorteil der vorliegenden Erfindung besteht darin, dass die Tagesdosierer magazinartig in halbschräger Position, parallel zu den Stirnseitenebenen auf ihren Längsschmalseiten auf dem Behälterboden des Wochendosierers aufliegend angeordnet sind.

Weitere Einzelheiten, Merkmale und Vorteile der Erfindung ergeben sich aus der nachfolgenden Beschreibung eines Ausführungsbeispiels unter Bezugnahme auf die zugehörige Zeichnung.
Es zeigen:
- Fig. 1: die Gesamtansicht eines Wochendosierers in perspektivischer Darstellung,
- Fig. 2: eine Schnittdarstellung des "aufmagazinierten" Wochendosierers entlang der Schnittlinie A - A in Fig. 1,
- Fig. 3: Gesamtansicht eines Tagesdosierers in perspektivischer Darstellung,
- Fig. 4: Querschnittdarstellung des Tagesdosierers.

Fig. 1 zeigt den Wochendosierer 1 in einer Gesamtansicht. Nach dem Grundaufbau besteht der Wochendosierer aus einem Bodenteil 3 mit rechtwinklig angeschlossenen Seitenwänden 5, einer durch den Nutzer nicht abnehmbaren oberen Wandung 4 und den beiden schräggestellten Stirnseitenebenen 2. Zur Montage der oberen Wandung 4 auf den Seitenwänden 5 befinden sich an der oberen Wandung 4 zwei Krallen 4.1 und an den Seitenwänden zwei zugehörige Aussparungen 5.2 mit Vertiefungen. Die Krallen greifen von innen und/oder außen in die zugehörigen, in der Formgebung angepassten Aussparungen ein und führen zu einer Rastverbindung.
Die vordere Stirnseite ist zum besseren Handling der Entnahme und Wiedereinlage der befüllten Tagesdosierer 7, s. Fig. 2, durch den Patienten offen ausgeführt. An der hinteren Stirnseite ist eine etwa halbhohe, nach außen gekrümmte Bordwand 2.1 vorgesehen, an der sich der jeweils letzte Tagesdosierer 7 mit seinem angepasst gekrümmten Bodenteil 8 abstützt, vgl. auch Fig. 2.

Die obere Wandung 4 des Wochendosierers 1 ist im Vergleich zur Länge der Seitenwände 5 verkürzt so ausgeführt, dass an den beiden Stirnseiten 2 der jeweils außen liegende Tagesdosierer 7 auch von oben gegriffen und nach vorn herausgezogen (vordere offene Stirnseite) oder von oben eingeschoben (hintere Stirnseite mit Bordwand 2.1) werden kann.

Auf der Entnahmeseite wird dieser Freiraum der oberen Wandung 4 von zwei seitlich angeordneten zungenartigen Federelementen 6 begrenzt. Diese Federelemente 6 erstrecken sich in Verlängerung der oberen Wandung 4 in Richtung der vorderen Stirnseitenebene 2 und liegen auf dem jeweils vorderen Tagesdosierer 7 auf. Eine Wulst 6.1, die im vorderen Bereich der Federelemente 6 auf ihrer Unterseite vorgesehen werden kann, ergänzt die Maßnahmen zur Arretierung des jeweils vorderen Tagesdosierers 7.
Die Kraft dieser Federelemente 6 muss beim Herausnehmen der Tagesdosierer 7 nach vorn bzw. beim Einlegen eines Tagesdosierers 7 von vorn überwunden werden.

Zur analogen Arretierung des jeweils letzten Tagesdosierers 7 auf der Hinterseite des Wochendosierers 1 ist in den beiden Seitenwänden 5 je ein Klemmelement 5.1 eingebracht, das über seine Klemmwirkung fixierend auf die beiden Stirnseiten des hier positionierten Tagesdosierers einwirkt, s. auch Fig.2. Diese Klemmelemente 5.1 können als Klemmwulst, Klemmkeil oder Klemmsteg ausgeführt sein.
Beide Bauteilpaare 5.1, 6 gewährleisten, dass bei beliebiger Position des Wochendosierers 1 kein Tagesdosierer 7 an den Stirnseiten 2 herausrutschen kann.

Fig. 2 veranschaulicht einen durch Einstapeln von sieben Tagesdosierern 7 "aufmagazinierten" Wochendosierer 1.
Die sieben Tagesdosierer 7 liegen in halbschräger Position, etwa parallel zu den Stirnseitenebenen 2 mittels ihrer Längsschmalseite 7.1 auf dem Boden 3 des Wochendosierers 1 auf.

Jeder Tagesdosierer 7 besteht aus einem Bodenteil 8 und einem Deckelteil 9, s. auch Fig. 3 und Fig. 4. Beim Zusammenfügen beider Teile 8, 9 greift das Deckelteil 9 mit seinen Seitenlängsrändern 9.1 über die Korpuswandung des Bodenteils 8. Durch diesen Aufbau mit Außenführung des Deckelteils 9 ist eine schnelle Decketentfernung durch einfaches Aufklicken und nachfolgende (erneute) Befüllung des Tagesdosierers möglich.
Mittels der in das Bodenteil 8 eingebrachte Trennstege 8.1 entsteht die gewünschte Zahl von Ablagekammern des Tagesdosierers 7. Durch entsprechendes Verschieben des Deckelteils 9 auf dem Bodenteil 8 werden die Ablagekammern in der vorgesehenen Reihenfolge freigegeben.
Über die Außenwandung des Bodenteils 8 verteilt angeordnete Noppen 7.2 sorgen für eine bessere Auflage der Tagesdosierer 7.

### LISTE DER BEZUGSZEICHEN

- 1: Behälter A, Wochendosierer
- 2: Stirnseiten von 1, Stirnseitenebene
2.1 Bordwand an hinterer Stirnseite
- 3: Boden von 1
- 4: obere Wandung von 1
4.1 Krallen
- 5: Seitenwände von 1
5.1 Klemmelement
5.2 Aussparungen
- 6: flexibler Steg in Verlängerung von 4
6.1 Wulst
- 7: Behältnis B, Tagesdosierer
7.1 Längsschmalseite
7.2 Auflagenoppen
- 8: Bodenteil
8.1 Trennstege
- 9: Deckelteil
9.1 Seitenlängsränder

## Patentansprüche

1. Speicher-Vorrichtung zur verbrauchsabhängigen Aufnahme von Medikamenten, insbesondere fester Arzneiformen, bestehend aus einem Wochendosierer (1), der ein sich in der x-y-Ebene erstreckendes flaches Gehäuse sowie Eingriffsöffnungen an beiden Stirnseiten aufweist, wobei im Innenraum längs zu den Eingriffsöffnungen mehrere aus einem Bodenteil (8) sowie einem Deckelteil (9) aufgebaute Tagesdosierer (7) aneinander liegend vorhanden sind und jeweils ein Tagesdosierer (7) über eine Eingriffsöffnung entnehmbar ist, wobei
das Gehäuse des Wochendosierers (1) aus einem Boden (3) und einer oberen Wandung (4) besteht, die durch Seitenwände (5) miteinander verbunden sind, wobei die obere Wandung (4) auf den sich in y-Richtung erstreckenden Seitenwänden (5) aufliegt und dabei zumindest partiell ineinander greifend abnehmbar oder nicht abnehmbar ausgeführt ist, und zwischen einer vorderen Stirnseitenebene (2) und einem Anfang der oberen Wandung (4) ein Freiraum verbleibt, über den der jeweils vorn liegende Tagesdosierer (7) zur leichteren Entnahme hintergriffen werden kann,
**dadurch gekennzeichnet, daß** die vordere Stirnseitenebene (2) schräg gestellt ist und dass eine etwa halbhohe Bordwand (2.1) an einer hinteren Stirnseite eine halbschräge Position der Tagesdosierer (7) gewährleistende Krümmung aufweist, die passfähig ist zu einer Krümmung eines jeweils anliegenden Bodenteils (8) der Tagesdosierer (7), wobei das Maß der Schrägstellung der Tagesdosierer (7) der schräg gestellten Stirnseitenebene (2) des Wochendosierers (1) entspricht.

2. Speicher-Vorrichtung nach Anspruch 1,
**dadurch gekennzeichnet, dass** der Freiraum am Anfang der oberen Wandung (4) des Wochendosierers (1) auf den Mittelbereich begrenzt ist und auf beiden sich dem Mittelbereich anschließenden Randbereichen in y-Richtung die obere Wandung (4) jeweils einen bis zum Beginn der vorderen Stirnseitenebene (2) reichenden flexiblen Steg (6) oder ein zungenartiges Federelement aufweist, die auf der oberen Längskante des jeweils ersten Tagesdosierers (7) federnd aufliegen.

3. Speicher-Vorrichtung nach Anspruch 2,
**dadurch gekennzeichnet, dass** die flexiblen Stege oder zungenartigen Federelemente (6) im vorderen Bereich eine Wulst (6.1) aufweisen.

4. Speicher-Vorrichtung nach einem der Ansprüche 1 bis 3,
**dadurch gekennzeichnet, dass** zur Arretierung des jeweils letzten Tagesdosierers (7) auf der Hinterseite des Wochendosierers (1) in den beiden Seitenwänden (5) je ein Klemmelement (5.1) eingebracht ist, das über seine Klemmwirkung fixierend auf die beiden Stirnseiten des hier positionierten Tagesdosierers einwirkt, wobei diese Klemmelemente (5.1) als Klemmwulst, Klemmkeil oder Klemmsteg ausgeführt sein können.

5. Speicher-Vorrichtung nach einem der Ansprüche 1 bis 4,
**dadurch gekennzeichnet, dass** das zur hinteren Stirnseite (2.1) des Wochendosierers (1) weisende Bodenteil (8) des Tagesdosierers (7) eine zur Bordwand (2.1) angepasste gekrümmte Wandung aufweist und das Deckelteil (9) des Tagesdosierers (7) mit seinen Seitenlängsrändern (9.1) über die Korpuswandung des Bodenteils (8) greift.

6. Speicher-Vorrichtung nach Anspruch 5,
**dadurch gekennzeichnet, dass** von außen am Bodenteil des Tagesdosierer (7) verteilt Noppen (7.2) angebracht sind, die einer besseren Auflage vor allem auf glatten Unterlagen, dienen.

7. Speicher-Vorrichtung nach einem der Ansprüche 1 bis 6,
**dadurch gekennzeichnet, dass** in einen Wochendosierer (1) sieben Tagesdosierer (7) magazinartig in halbschräger Position auf ihren Längsschmalseiten (7.1) parallel zu den Stirnseitenebenen (2) des Wochendosierers (1) auf dem Behälterboden (3) des Wochendosierers (1) aufliegend eingelegt sind.

## Claims

1. Storage device for the consumption-depending storage of medication, particularly solid medication, consisting of a weekly dosage dispenser (1) including a shallow housing extending in the x-y plane as well as access openings at both end surfaces with a plurality of daily dosage dispensers (7) being present structured of a bottom portion (8) and a lid portion (9) each and positioned adjacent to each other in the interior longitudinally to the access openings, with one daily dosage dispenser (7) in each case being removable through an access opening, whereby the housing of the weekly dosage dispenser (1) consists of a bottom (3) and an upper wall (4) connected to each other by side walls (5), the upper wall (4) being supported on the side walls (5) extending in the y-direction and being designed at least partially interlocking to be removable or not removable, and a free space remains between a front end surface plane (2) and a beginning of the upper wall (4) for facilitating grasping of the rear of the forward daily dosage dispenser (7) **characterized in that** the front end surface plane (2) is oriented obliquely and a wall (2.1) extending about half the height has, at a rear end surface, a curvature ensuring a semi-oblique disposition of the daily dosage dispensers (7) fitting to a curvature of an abutting bottom portion (8) of the daily dosage dispensers (7), whereby the degree of the oblique disposition of the daily dosage dispensers (7) corresponds to the obliquely oriented end surface plane (2) of the weekly dosage dispenser (1).

2. Storage device to claim 1 **characterized in that** the free space at the beginning of the upper wall (4) of the weekly dosage dispenser (1) is restricted to the central portion and that in both edge regions adjacent to the central portion in y-direction the upper wall (4) is provided with a resilient web (6) or a tongue-like spring element in each case extending to the beginning of the front end surface plane (2), the resilient web (6) or the tongue-like spring element being flexibly supported on the upper longitudinal edge of each leading daily dosage dispenser (7).

3. Storage device to claim 2 **characterized in that** the resilient webs or tongue-like spring elements (6) are provided with a bead (6.1) in their forward region.

4. Storage device to one of the claims 1 to 3 **characterized in that** for arresting the last, in each case, daily dosage dispenser (7) at the rear side of the weekly dosage dispenser (1) a clamping element (5.1) is provided at each of the two side walls (5), which by its clamping action acts arrestingly on both front end surfaces of the daily dosage dispenser positioned here, the clamping elements (5.1) being designed as clamping lip, clamping wedge or clamping web.

5. Storage device to one of the claims 1 to 4 **characterized in that** the bottom portion (8) of the daily dosage dispenser (7) pointing to the rear end surface (2.1) of the weekly dosage dispenser (1) is provided with a curved wall conforming with the wall (2.1) and that the lid portion (9) of the daily dosage dispenser (7) by its longitudinal side edges extends over the wall of the bottom portion (8).

6. Storage device to claim 5 **characterized in that** knobs (7.2) are applied in a distributed manner to the exterior of the bottom portion of the daily dosage dispenser (7), which function to improve placement on a slippery support in particular.

7. Storage device to one of the claims 1 to 6 **characterized in that** in a weekly dosage dispenser (1) seven daily dosage dispensers (7) are placed magazine-like in a semi-oblique orientation parallel to the end surface planes (2) of the weekly dosage dispenser (1) with their longitudinal narrow sides (7.1) supported on the container bottom (3) of the weekly dosage dispenser (1).

## Revendications

1. Dispositif de stockage permettant de prendre des médicaments en fonction de la posologie, notamment sous forme médicamenteuse solide, constitué d'un doseur hebdomadaire (1) présentant un boîtier aplati s'étendant dans le plan x-y, ainsi que des orifices d'accès aux deux faces extrêmes ; l'espace intérieur renfermant, dans le sens longitudinal vis-à-vis des orifices d'accès, plusieurs doseurs quotidiens (7) portant les uns contre les autres et composés d'une partie de fond (8), ainsi que d'une partie de recouvrement (9), un doseur quotidien (7) respectif pouvant être prélevé par l'intermédiaire d'un orifice d'accès ; le boîtier du doseur hebdomadaire (1) comprenant un fond (3) et une paroi supérieure (4) reliés mutuellement par des parois latérales (5), sachant que la paroi supérieure (4) repose sur les parois latérales (5) s'étendant dans la direction des y, en étant alors de réalisation inamovible, ou au moins partiellement amovible par imbrication mutuelle ; et sachant qu'il subsiste, entre un plan (2) de face extrême antérieure et une région initiale de la paroi supérieure (4), un espace libre par l'intermédiaire duquel le doseur quotidien (7), respectivement situé à l'avant, peut être saisi par-derrière en vue d'un prélèvement plus facile,
**caractérisé par le fait que** le plan (2) de la face extrême antérieure est agencé à l'oblique ; et **par le fait qu'**un rebord de cloisonnement (2.1), couvrant sensiblement la moitié de la hauteur sur une face extrême postérieure, présente une courbure qui garantit une position semi-inclinée des doseurs quotidiens (7) et est complémentaire d'une courbure d'une partie de fond (8) desdits doseurs quotidiens (7), respectivement attenante, la cote de la position inclinée desdits doseurs quotidiens (7) correspondant au plan incliné (2) de la face extrême du doseur hebdomadaire (1).

2. Dispositif de stockage selon la revendication 1,
**caractérisé par le fait que** l'espace libre, situé dans la région initiale de la paroi supérieure (4) du doseur hebdomadaire (1), est limité à la région médiane ; et ladite paroi supérieure (4) est respectivement pourvue dans la direction des y, dans les deux régions marginales attenantes à ladite région médiane, d'une membrure flexible (6) s'étendant jusqu'au début du plan (2) de la face extrême antérieure, ou bien d'un élément élastique de type languette, ladite membrure ou ledit élément reposant élastiquement sur le bord longitudinal supérieur du doseur quotidien (7) occupant respectivement la première position.

3. Dispositif de stockage selon la revendication 2,
**caractérisé par le fait que** les membrures flexibles, ou les éléments élastiques (6) de type languettes, comportent un mentonnet (6.1) dans la région antérieure.

4. Dispositif de stockage selon l'une des revendications 1 à 3,
**caractérisé par le fait qu'**un élément respectif de coincement (5.1), façonné dans les deux parois latérales (5) à la face postérieure du doseur hebdomadaire (1), en vue d'arrêter le doseur quotidien (7) occupant respectivement la dernière position, agit sur les deux faces extrêmes par son effet de coincement, pour provoquer la consignation à demeure du doseur quotidien positionné à cet emplacement, ces éléments de coincement (5.1) pouvant être réalisés comme un bourrelet de coincement, une pièce cunéiforme de coincement ou une membrure de coincement.

5. Dispositif de stockage selon l'une des revendications 1 à 4,
**caractérisé par le fait que** la partie de fond (8) du doseur quotidien (7), tournée vers la face extrême postérieure (2.1) du doseur hebdomadaire (1), présente une paroi courbe adaptée au rebord de cloisonnement (2.1) ; et la partie de recouvrement (9) dudit doseur quotidien (7) vient coiffer, par ses bords longitudinaux latéraux (9.1), la paroi du corps de ladite partie de fond (8).

6. Dispositif de stockage selon la revendication 5,
**caractérisé par le fait que** des nodosités (7.2), façonnées de l'extérieur avec répartition sur la partie de fond du doseur quotidien (7), servent à un meilleur appui, au premier chef sur des structures sous-jacentes lisses.

7. Dispositif de stockage selon l'une des revendications 1 à 6,
**caractérisé par le fait que** sept doseurs quotidiens (7) sont insérés dans un doseur hebdomadaire (1) à la manière d'un magasin et reposent à plat sur le fond (3) du conteneur dudit doseur hebdomadaire (1), dans une position semi-inclinée sur leurs petits côtés longitudinaux (7.1), parallèlement aux plans (2) des faces extrêmes dudit doseur hebdomadaire (1).
